# EUROPÄISCHE PATENTSCHRIFT

(11) **EP 0 262 611 B1**
(45) Veröffentlichungstag und Bekanntmachung des Hinweises auf die Patenterteilung: **09.01.1991**
(21) Anmeldenummer: 87114046.3
(22) Anmeldetag: 25.09.1987
(51) Int. Cl.: E04B 1/80, E04D 13/16

(54) **Wasserführende Falz- und Überlappungskonstruktion für Wärmedämmplatten**
Water conductible groove and overlap construction for heat insulation panels
Construction conductrice d'eau par feuillure et chevauchement pour panneaux d'isolation thermique

(30) Priorität: 30.09.1986 DE 3633291; 02.01.1987 DE 3700062
(43) Veröffentlichungstag der Anmeldung: 06.04.1988
(73) Patentinhaber: Helfrecht, Manfred, D-8598 Waldershof II (DE)
(72) Erfinder: Suthmann, Michael, D-8051 Allershausen (DE); Huber, Rolf, D-8000 München 19 (DE)
(74) Vertreter: Fleuchaus, Leo, Dipl.-Ing.

(56) Entgegenhaltungen:
- EP-A- 0 150 865
- DE-A- 3 107 501
- DE-U- 8 504 339
- DEUTSCHES ARCHITEKTENBLATT, Band 15, Nr. 11, November 1983, Seite 1263, Stuttgart, Ergoldsbacher Dachziegel Anzeige
- DEUTSCHES ARCHITEKTENBLATT, Band 17, Nr. 2, 1. Februar 1985, Seite 152, Stuttgart, Ergoldsbacher Dachziegel Anzeige

## Beschreibung

Die Erfindung betrifft eine wasserführende Falz-und Überlappungskonstruktion für auf Dachsparren verlegbare Wärmedämmplatten, die an ihrem stufenfalzartig ausgebildeten firstseitigen Rand einen in der Eindeckung von der firstseitigen Nachbarplatte überlappten Auflagerstreifen, an ihrem stufenfalzartig ausgebildeten traufseitigen Rand einen den Auflagerstreifen der traufseitigen Nachbarplatte überlappenden Deckstreifen und an ihren seitlichen Rändern einen Seitenfalzteil bzw. einen komplementär dazu ausgebildeten Deckfalzteil zur Bildung einer Seitenverfalzung aufweisen, die mit mindestens einer schräg zur Gefällerichtung verlaufenden Wasserführungsrinne versehen ist, deren Sohle von einer in oder unter der Oberseite des firstseitigen Lagerstreifens liegenden Ebene bis zu einer über der Unterseite des traufseitigen Deckstreifens liegenden Ebene ansteigt, und die an dem am firstseitigen Plattenrand ausgebildeten Auflagerstreifen mit einer Wassersammelrinne versehen ist, deren tiefster Punkt am firstseitigen Ende eines zur Traufe verlaufenden Wasserführungskanals liegt.

Eine derartige Wärmedämmplatte ist durch die EP-A-0150865 bekannt und soll eine sichere Wasserführung auch beim Eindringen größerer Wassermengen von der Seitenverfalzung zu den Wasserführungskanälen auf der Oberseite der Wärmedämmplatten gewährleisten. Dies kann dadurch erreicht werden, daß beim Verlegen der Wärmedämmplatten dafür gesorgt wird, daß die Seitenverfalzung der firstseitigen Elemente einer Reihe nicht mehr auf die Seitenverfalzung der dazu traufseitig verlegten elemente stößt, sondern vielmehr gegen diese versetzt ist. Da die Seitenverfalzung schräg zur Gefällerichtung verläuft, wird diese Versetzung der Seitenverfalzung automatisch erreicht, wenn alle Wärmedämmplatten im gleichen Abstand von einer in Gefällerichtung verlaufenden Bezugslinie verlegt werden. Es hat sich jedoch gezeigt, daß beim Verlegen eines Unterdaches nicht immer mit der notwendigen.

Sorgfalt gerechnet werden kann, um sicher zu sein, daß die Reihen der Wärmedämmplatten derart verlegt werden, daß die Sietenverfalzung ausreichend gegeneinander versetzt ist. Außerdem ist die in der Seitenverfalzung vorgesehene Wasserführungsrinne im Auflagerbereich firstseitig und im Deckbereich traufseitig mit einem querverlaufenden Steg versehen, der einen Luftzug längs der Seitenverfalzung unterdrücken soll. Diese Stege verschließen jedoch nur ungenügend, wenn sich die Verfalzung im Toleranzbereich öffnet.

Der Erfindung liegt deshalb die Aufgabe zugrunde, Maßnahmen zu schaffen, mit welchen sichergestellt wird, daß die schräg verlaufenden Seitenverfalzungen aneinander angrenzender Reihen von Wärmedämmplatten von Reihe zui Reihe versetzt gegeneinander verlaufen, ohne daß hierauf beim Verlegen eine besondere Aufmerksamkeit auch bei der Verwendung von Kunststoffwannen gerichtet werden muß, wobei die Wasserführung in der Seitenverfalzung zur Oberseite der Wärmedämmplatte sowie die Vermeidung eines LUftaustausches von der Oberseite zur Unterseite oder umgekehrt sicher gestellt werden soll.

Diese Aufagbe wird erfindungsgemäß dadurch gelöst, daß die seitlichen an die Deckfläche und an die Bodenfläche der Wärmedämmplatte sich anschließenden Stirnflächen der Randstreifen in Gefällerichtung verlaufen, und daß zwischen diesen Stirnflächen und der dazwischenliegenden Wasserführungsrinne jeweils eine in der Draufsicht keilförmige Zwischenfläche vorgesehen ist.

Durch diese Maßnahme der Erfindung wird in vorteilhafter Weise erreicht, daß beim gewohnten Verlegen von Wärmedämmplatten, wobei die Fugen der Seitenfalze in Gefällerichtung verlaufen und aufeinanderstoßen, trotzdem eine sichere Luftabdichtung und eine Wasserführung in der Seitenverfalzung gewährleistet ist, welche in den Seitenfalz eindringendes Wasser sicher zum traufseitig verlegten Element ableitet und in einen am traufseitigen Element angebrachten Wasserführungskanal einleitet. Ferner können die einzelnen Wärmedämmplatten sowohl in senkrechten als auch in waagrechten Streifen ohne Schwiereigkeiten einzeln von oben eingelegt werden.

Die besondere Ausgestaltung der Erfindung hat auch gegenüber den erwähnten und bekannnten Wärmedämmplatten den Vorteil, daß die empfindlichen Endabschnitte der Wasserführungsrinne, welche beim Transport besonders bruchgefährdet sind, nicht mehr exponiert hervorstehen, sondern im Mittelebenenbereich des Elementes zurückliegend angeordnet sind. Die Tatsache, daß die Wärmedämmplatte gemäß der Erfindung ein grundsätzlich rechteckiges Element ist, und nicht wie bei dem erwähnten bekannten Element eine Parallelogrammform hat, ermöglicht eine Verpakkung sowohl für den Transport als auch für die Lagerung, die weniger Volumen in Anspruch nimmt. In der Praxis ziegt sich, daß das einzelne Element so stoßunempfindlich ist, daß ein Transport und eine Lagerung ohne Verpackung möglich ist.

Eine weitere Ausgestaltung der Erfindung sieht vor, daß die Zwischenfläche eine in der Draufsicht dreieckige Schrägfläche ist. Diese oberhalb der Wasserführungsrinne angeordnete Schrägfläche verläuft mit einer unteren Begrenzungslinie von der Ebene der Oberfläche des firstseitigen Auflagerstreifens bis zum höchsten Punkt der Wasserführungsrinne im Bereich des traufseitigen Deckstreifens. Die unterhalb der Wasserführungsrinne angeordnete Schrägfläche verläuft mit ihrer oberen Begrenzungslinie von der Ebene der Unterfläche des traufseitigen Deckstreifens bis zum tiefsten Punkt der Wasserführungsrinne im Bereich des firstseitigen Auflagerstreifens.

Diese Ausgestaltung, die eine weitere Erhöhung der Festigkeit bewirkt, bietet zusätzlich den Vorteil, daß beim Verlegen der einzelnen Wärmedämmplatten die Falz- und Überlappungskonstruktion sicher in Eingriff kommt und auch bei unsachgemäßer Handhabung die Gefahr des Abbrechens von vorstehenden Teilen weitgehendst vermieden wird.

Eine andere Ausgestaltung der Erfindung sieht auch vor, daß die Zwischenfläche eine im wesentlichen horizontal verlaufende und in der Draufsicht dreieckige Übergangsfläche ist. Dabei ist auch vorgesehen, daß die oberhalb der Wasserführungsrinne angeordnete Übergangsfläche von einer Ebene unterhalb der Oberfläche des firstseitigen Auflagerstreifens bis zum höchsten Punkt der Wasserführungsrinne im Bereich des traufseitigen Deckstreifens verläuft. Entsprechend verläuft die unterhalb der Wasserführungsrinne angeordnete Übergangsfläche von der Ebene der Wasserführungsrinne im Bereich des firstseitigen Auflagerstreifens bis in eine Ebene oberhalb der Unterseite des traufseitigen Deckstreifens.

Zur weiteren Erhöhung der Sicherheit der Wasserführung ist auch vorgesehen, daß zwischen dem an die Deckfläche anschließenden seitlichen Randstreifen und der Schrägfläche bzw. der Übergangsfläche eine weitere Wasserführungsrinne angeordnet ist. Zur Verbesserung der Unterdrükkung des Luftzuges längs der schräg zur Gefällerichtung verlaufenden Wasserführungsrinne ist vorgesehen, daß am firstseitigen und traufseitigen Ende dieser Wasserführungsrinne jeweils ein querverlaufender Stege angebracht ist, wobei der firstseitige Steg eine Weiterführung des Auflagerstreifens und dertraufseitige Steg eine Weiterführung des Deckstreifens am angrenzenden Wärmedämmelement ist, und daß sowohl die offenen stirnseitigen Enden der die Wasserführungsrinne bildenden Materialstreifen als auch die angrenzenden Stirnflächen der querverlaufenden Stege derart schräg zur Horizontalen verlaufen, daß sich die schrägen Stirnflächen beim Auseinanderziehen benachbarter Wärmedämmplatten innerhalb des toleranzspieles aneinander anlegen.

Eine weitere Verbesserung zur Unterdrückung des Luftzuges wird auch dadurch erreicht, daß die oberhalb der Wasserführungsrinne verlaufende Übergangsfläche in einen über das Niveau des traufseitigen Auflagerstreifens hinausragenden Quersteg übergeht, der in eine entsprechende Ausnehmung an der angrenzenden Wärmedämmplatte ragt.

Die Vorteile und Merkmale der Erfindung ergeben sich auch aus der nachfolgenden Beschreibung von Ausführungsbeispielen in Verbindung mit den Ansprüchen und der Zeichnung. Es zeigen:
Fig. 1 eine rechtsseitige und linksseitige Teilansicht einer Falz- und Überlappungskonstruktion gemäß der Erfindung in perspektivischer Ansicht;
Fig. 2 eine weitere Ausführungsform der Erfindung in einer der Fig. 1 entsprechenden Ansicht;
Fig. 3 einen Schnitt durch eine seitliche Stoßfuge zwischen zwei aneinander angrenzenden Wärmedämmplatten gemäß den Fig. 1 und 2 in etwa deren Mittelbereich;
Fig. 4 eine weitere Ausführungsform der Erfindung in einer der Fig. 1 entsprechenden Ansicht;
Fig. 5 einen Schnitt durch eine seitliche Stoßfuge zwischen zwei aneinander angrenzenden Wärmedämmplatten gemäß Fig. 4 in etwa deren Mittelbereich;
Fig. 6 eine Draufsicht auf jeweils den seitlichen eine Verfalzung bildenden Randbaschnitt zweier benachbarter Wärmedämmplatten;
Fig. 7 perspektivische Teilansichten zweier aneinander angrenzender Kunststoffschalen für die Wärmedämmplatten;
Fig. 8 eine Draufsicht auf den Eckbereich zweier in Kunststoffschalen verlegter Wärmedämmplatten, wobei der traufseitige Deckstreifen der einen Platte über den firstseitigen Auflagerstreifen der anderen Platte greift;
Fig. 9 eine der Fig. 8 entsprechenden Ansicht in perspektivischer Darstellung.

In der nachfolgenden Beschreibung sind gleiche Teile verschiedener Ausführungsformen der Erfindung mit gleichen Bezugszeichen versehen.

In Fig. 1 ist ein rechtsseitiger und ein linksseitiger Abschnitt einer Wärmedämmplatte 10 mit einer wasserführenden Falz- und Überlappungskonstruktion gemäß der Erfindung dargestellt. Dabei ist in der Darstellung rechts eine Schrägansicht von oben und in der Darstellung links eine Schrägansicht von unten gezeigt, wobei gestrichelte Linien nebeneinander liegende Eckpunkte kennzeichnen, wenn die Falz- und Überlappungskonstruktion in Eingriff steht.

Die Wärmedämmplatte 10 hat an ihrem in der Darstellung oben gezeigten stufenfalzartig ausgebildeten firstseitigen Rand einen Auflagerstreifen 12, über welchen ein Deckstreifen einer firstseitig verlegten Wärmedämmplatte greift, der dem in der Darstellung unten liegenden Deckstreifen 13 entspricht. Die Oberseite des firstseitigen Auflagerstreifens 12 verläuft in derselben Ebene wie die Unterseite des traufseitigen Deckstreifens 13. An ihren seitlichen Rändern hat die Wärmedämmplatte stufenartig ausgebildete Seitenteile, wobei jeweils der rechtsseitige und der linksseitige Seitenfalzteil zueinander komplementär sind. Diese Seitenfalzteile bestehen aus einem in Gefällerichtung verlaufenden Abschnitt sowie einem schräg zur Gefällerichtung verlaufenden Abschnitt, in welchem eine Wasserführungsrinne 14 ausgebildet ist. Den in Gefällerichtung verlaufenden Abschnitt bildet ein seitlich an die Deckfläche 11 anschließender Randstreifen 15 sowie ein an die Bodenfläche 16 seitlich anschließender Randstreifen 17. Quer über die Bodenfläche 16 verlaufen ferner ein einem vorgegebenen Abstand zueinander Rippen 18, mit welchen die Wärmedämmplatte in Dachlatten eingehängt werden kann.

Entsprechend können auf der Deckfläche Ausnehmungen angebracht sein, die zum Einhängen der Dacheindeckungsplatten dienen. Es ist auch vorgesehen, daß die Wärmedämmplatten mit ihren Bodenflächen zwischen Dachlatten eingelegt werden, wobei die Dachlatte zwischen der traufseitigen Wärmedämmplatte und der firstseitigen Wärmedämmplatte unter dem Deckstreifen 13 zu liegen kommt. Bei dieser Ausgestaltung können auf der Deckfläche eine Vielzahl von Rippen entsprechend den Rippen 18 vorgesehen sein, die zum Einhängen der Dacheindeckungsplatten dienen.

Die Randstreifen 15 und 17 verlaufen senkrecht zur Deckfläche und, wie bereits erwähnt, in Gefällerichtung. Dabei sind der oberseitige Randstreifen 15 und der unterseitige Randstreifen 17 seitlich gegeneinander versetzt. In diesem Versetzungsbereich verläuft die Wasserführungsrinne 14, und zwar von einer in oder unter der Oberseite des firstseitigen Auflagerstreifens 12 liegenden Ebene bis zu einer über der Unterseite des traufseitigen Deckstreifens 13 liegenden Ebene. Dabei erstreckt sich die Wasserführungsrinne 14 zwischen den senkrecht verlaufenden Randstreifen 15 und 17 diagonal über die Seitenverfalzung, d.h. schräg zur Gefällerichtung von einem Bereich neben dem Randstreifen 17 in einem Bereich neben dem Randstreifen 15.

Der Zwischenbereich zwischen der Wasserführungsrinne 14 und den Randstreifen 15 und 17 kann unterschiedlich gestaltet sein. Bei den in den Fig. 1 und 2 dargestellten Ausführungsformen schließen in Längsrichtung der Wasserführungsrinne 14 an diese Anschlußflächen 20 und 21 an, welche senkrecht und ebenfalls wie die Wasserführungsrinne 14 in der Seitenverfalzung diagonal von der Firstseite zur Traufseite verlaufen. Die senkrecht verlaufende Anschlußfläche 20 endet oben in einem geradlinigen Verlauf, der sich von der Ebene der Oberfläche des Auflagerstreifens 12 bis zum traufseitigen Ende der Wasserführungsrinne 14 erstreckt. Die Anschlußfläche 21 erstreckt sich entsprechend von der Ebene der Unterseite des Deckstreifens 13 geradlinig bis zum firstseitigen Anfang der Wasserführungsrinne 14. Aufgrund dieses Begrenzungsverlaufs haben die Anschlußflächen 20 und 21 in der Draufsicht eine Dreiecksfiguration.

Der Übergangsbereich zwischen der Anschlußfläche 20 und dem Randstreifen 15 sowie der Anschlußfläche 21 und dem Randstreifen 17 ist schrägverlaufend ausgebildet, so daß eine Schrägfläche 22 zwischen der Anschlußfläche 20 und dem Randstreifen 15 und eine Schrägfläche 23 zwischen der Anschlußfläche 21 und dem Randstreifen 17 entsteht. Dieser schräge Übergang wirkt sich auf der Oberseite der Wärmedämmplatte vorteilhaft für die Ableitung von Flüssigkeit aus, welche in die seitliche Stoßfuge zwischen zwei benachbarten Wärmedämmplatten eindringt. Als besonders vorteilhaft wird jedoch die Tatsache gesehen, daß diese Schrägflächen die Wärmedämmplatten auch gegen Bruch stabilisieren, und zwar gegenüber der weiteren Ausführungsform der Erfindung gemäß den Fig. 4 und 5, bei der der Randstreifen 15 senkrecht bis in die Ebene der Oberseite des Auflagerstreifens und der Randstreifen 17 senkrecht bis in die Ebene der Unterseite des Deckstreifens weitergeführt ist. Dadurch entsteht ein rechtwinklig stufenartiger Übergang zwischen dem Randstreifen und der angrenzenden Anschlußfläche.

Die vorteilhaftere Ausführungsform der Erfindung mit den Schrägflächen 22 und 23 gibt auch eine bessere Wasserführung im Bereich des Auflagerstreifens, wenn nämlich über die schräg verlaufende Wasserführungsrinne Feuchtigkeit auf den Auflagerstreifen geleitet wrid. Um diese Feuchtigkeit abzuleiten, ist eine Wassersammelrinne 25 in der Oberfläche des Auflagerstreifens 12 ausgebildet, die parallel zur Längsrichtung der Wärmedämmplatte über den Auflagerstreifen verläuft und vorzugsweise im Mittelbereich einen Tiefpunkt hat, der über einen in Gefällerichtung verlaufenden nicht dargestellten Wasserführungskanal in bekannter Weise zur Traufseite geführt ist. Bei übereinander verlegten Wärmedämmplatten endet die Wasserführungsrinne 14 traufseitig unterhalb dem Verlauf der Schrägfläche 22, so daß über die Wasserführungsrinne 14 abgeleitete Feuchtigkeit an der firstseitigen Stirnseite der Wärmedämmplatte entlang zum Auflagerstreifen und damit in die Wassersammelrinne 25 geleitet wird. Wenn der üblicherweise zwischen dem Deckstreifen und der Deckfläche 11 zweier benachbarter Wärmedämmplatten 10 entstehende Spalt für die Wasserableitung nicht ausreichend groß ist, kann auch in der an den Auflagerstreifen anschließenden firstseitigen Stirnseite der Wärmedämmplatte eine Ausnehmung vorgesehen sein, die zu der Wassersam- .melrinne 25 führt. Diese Ausnehmung ist aus der Zeichnung nicht entnehmbar. Der Verlauf der Randstreifen, Schrägflächen und Anschlußflächen in der Seitenverfalzung geht besonders deutlich aus Fig. 3 hervor, welche einen Schnitt durch die Seitenverfalzung im Mittelbereich der Wärmedämmplatten ist.

In Fig. 2 ist eine weitere bevorzugte Ausführungsform der Erfindung dargestellt, die sich gegenüber der Ausführungsform gemäß Fig. 1 dadurch unterscheidet, daß die Wasserführungsrinne 14 firstseitig durch einen bis zur Anschlußfläche 21 vom Lagerstreifen 12 aus weitergeführten Steg 30 und traufseitig durch einen von dem Deckstreifen 13 aus bis zur Anschlußfläche 20 weiteregeführten Steg 32 begrenzt wird. Diese Stege dienen der Verhinderung eines Luftaustausches von der Unterseite zur Oberseite der Wärmedämmplatten zusätzlich zu der stufenfalzartigen Ausbildung des Seitenfalzes, indem eine bei der Ausführungsförm gemäß Fig. 1 längs der Wasserführungsrinne 14 mögliche Luftströmung sowohl traufseitig als auch firstseitig behindert wird. Diese Strömungsbehinderung wirkt sich als wesentliche Verbesserung der Dämmwirkung des Unterdaches insbesondere dann aus, wenn verhältnismäßig große Temperaturunterschiede zwischen Innen- und Außentemperatur bestehen.

Aus Fig. 4 geht ein rechtsseitiger und ein linksseitiger Abschnitt einer Wärmedämmplatte 10 hervor, die sich von der Ausführungsform gemäß Fig. 2 nur dadurch unterscheidet, daß die zwischen den Randstreifen 15 bzw. 17 und den Anschlußflächen 20 bzw. 21 verlaufenden Zwischenflächen als im wesentlichen horizontal verlaufende und in der Draufischt dreieckige Übergangsflächen ausgebildet sind. Dadurch ergibt sich eine Seitenverfalzung, wie sie im Schnitt gemäß Fig. 5 erkennbar ist. Bei dieser Seitenverfalzung sind auch, wie aus Fig. 5 erkennbar, die Bodenflächen der Wasserführungs rinnen 14 breiter als deren erhöhter Randstreifen ausgebildet, so daß sich für die seitliche Verlegung ein Toleranzbereich ergibt, der durch den Abstand der Randstreifen der Wasserführungsrinnen in seiner Größe bestimmt ist. Um auch noch bei voller Ausnutzung des Toleranzbereiches die Vermeidung des Luftzugs von der Oberseite zur Unterseite der Wärmedämmplatten und umgekehrt sicherzustellen, sind die die Wasserführungsrinnen 14 firstseitig und traufseitig verschließenden Stege 30 bzw. 32 mit schräg verlaufenden Stirnflächen 40 und 42 versehen. Auch an den stirnseitigen den Stegen gegenüberliegenden Enden der Wasserführungsrinnen sind schräg verlaufende Stirnflächen 41 und 43 ausgebidlet, wobei die Ausrichtung der Schrägflächen derart ist, daß sich beim Auseinanderziehen benachbarter Wärmedämmplatten innerhalb des oben erwähnten Toleranzspieles die schrägen Stirnflächen gegeneinander verklemmen. Dies wirkt sich als besonders vorteilhaft bei einer Verkürzung der Wärmedämmplatten bei Kälte aus, wenn sich durch die Kälteeinwirkung die Fuge in der Seitenverfalzung innerhalb des Toleranzbereiches zwangsläufig öffnet. Durch das sich gegeneinander Anlegen der schrägen Stirnflächen wird die Seitenverfalzung selbst bei dem größtmöglichen Toleranzspalt luftdicht gehalten.

Die Wirkungsweise der Abdichtung geht auch aus Fig. 6 hervor, aus der der Verlauf der Schrägflächen besser entnehmbar ist. Wenn die beiden Randabschnitte der Wärmedämmplatte ineinander gelegt werden, kommen die mit gestrichelten Linien verbundenen Spitzen übereinander zu liegen, wobei die Stirnflächen 41 und 42 sowie 40 und 43 einander in paralleler Lage gegenüberliegen. Werden aus dieser Lage heraus die beiden Abschnitte unter Vergrößerung des Spaltes zwischen den beiden Abschnitten auseinandergezogen, so legen sich jeweils die am weitesten nach außen ragenden Kanten der Stirnflächen an die gegenüberliegende Stirnfläche an und bewirken die erwähnte Abdichtung.

Eine weitere der Verhinderung eines Luftzuges dienende Maßnahme ist das Vorsehen eines Querstegs 45 am traufseitigen Ende der Übergangsfläche 122, der in eine entsprechende Ausnehmung 46 an der angrenzenden Wädrmedämmplatte ragt. Dieser Quersteg dient überdies dem Zweck Wasser, das über die Wasserführungsrinne einer firstseitig verlegten Wärmedämmplatte abläuft, sicher in die Wassersammelrinne 25 im Auflagerstreifen 12 der traufseitigen Wärmedämmplatte einzuleiten.

Wie bereits erwähnte wurden bei der Ausführungsform gemäß Fig. 4 die Übergangsflächen 122 und 123 im wesentlichen horizontal verlaufend ausgebildet. Dadurch ergeben sich zwei weitere Vorteile, nämlich zwischen der Übergangsfläche 122 und dem Randstreifen 15 läßt sich eine weitere Wasserführungsrinne 50 anbringen, die sich vom Quersteg 45 aus bis zum freien Ende der schräg verlaufenden Wasserführungsrinne 14 erstreckt. Damit wird eine doppelte Sicherheit für die Wasserführung geschaffen, indem nämlich über die Deckfläche und den durch die Seitenverfalzung entstehenden Spalt zwischen den einzelnen Wärmedämmplatten eingedrungenes Wasser bereits abgeführt wird, bevor es in die eigentliche Verfalzung eindringen kann. Damit steht die schräg verlaufende Wasserführungsrinne 14 als Sicherheit zur Verfügung, wenn bei einem sehr starken Wassereinbruch bzw. bei einer Verschmutzung der weiteren Wasserführungsrinne 50 diese überläuft.

Durch die Ausbildung der Übergangsfläche 123 in einer im wesentlichen horizontal verlaufenden Ebene läßt sich der seitliche Randstreifen 17 der Wärmedämmplatte höher ausbilden, was als vorteilhaft angesehen wird, wenn die Wärmedämmplatte in Kunststoffschalen verlegt werden soll. Derartige Kunststoffschalen sind an sich bekannt, jedoch sind sie im Interesse einer einfachen Verlegung der Wärmedämmplatten und sicheren Wasserführung in geeigneter Weise an die Ausgestaltung der Wärmedämmplatten angepaßt. Wie aus Fig. 7 hervorgeht, bestehen die Kunststoffschalen aus einer den unteren Teil der Wärmedämmplatten aufnehmenden Schale, wobei sich der Rand der Schalen entlang den senkrecht verlaufenden Randstreifen der Wärmedämmplatten erstreckt. Die einzelnen Kunststoffschalen sind mit Lappen 61 am traufseitigen Rand versehen, die jeweils über den Auflagerstreifen 12 der traufseitig verlegten Wärmedämmplatten greifen. Im Fugenbereich ist der Rand über die Ebene des Lappens 61 nach oben gezogen und am Lappen 61 entlang geführt, so daß Begrenzungsstreifen 62 entstehen, die über den Auflagerstreifen 12 der traufseitig verlegten Wärmedämmplatte überstehen. Dabei ist ein Begrenzungsstreifen 62 in Verlängerung des seitlichen Randes der Kunststoffschale weitergeführt, wogegen der andere Begrenzungsstreifen 62 um die Breite des Steges 30 nach innen versetzt geführt ist. Der in der Ebene des Wannenrandes weitergeführte Begrenzungsstreifen 62 greift in einen auf der Unterseite des Deckstreifens 13 angebrachten Schlitz 63 ein, dessen Tiefe sich bis zur Ebene der Übergangsfläche 123 erstreckt. Dadurch wird erreicht, daß selbst wenn sich Wasser in der Kunststoffwanne angesammelt hat, dieses mit Sicherheit über den Lappen 61 zur Wassersammelrinne 25 im Auflagerstreifen 12 einer traufseitig verlegten Wärmedämmplatte abfließen kann.

Die Versetzung des Begrenzungsstreifens 62 auf der anderen Seite des Lappens 61 ist aus verlegetechnischen Gründen vorgesehen, um das Einlegen von in Kunststoffwannen 60 angeordneten Wärmedämmplatten von oben sowohl in einem quer als auch längsverlaufenden Streifen in einfacher Weise zu ermöglichen, ohne daß die Folie im Eckbereich angehoben werden muß. Diese Maßnahme beeinträchtigt die Wasserführung in der Seitenverfalzung nicht. Wenn auf den Vorteil der besseren Verlegbarkeit verzichtet werden kann, ist es auch zweckmäßig die Begrenzungsstreifen an beiden Seiten des Lappens 61 in Verlängerung der Wand der Kunststoffwanne auszuführen. In diesem Fall greifen beide Begrenzungsstreifen 62 in den Schlitz 63 auf der Unterseite des Deckstreifens 13.

In den Fig. 8 und 9 ist die Folienführung im Eckpunkt für einen seitlich versetzten Begrenzungsstreifen 62 dargestellt. Wie aus der Darstellung entnehmbar, verläuft der seitlich versetzte Begrenzungsstreifen 62 entlang dem traufseitigen Ende der Wasserführungsrinne 14, so daß selbst dann wenn Wasser über den Lappen 61 abfließt, dieses entweder in die Wassersammelrinne 25 oder im Eckbereich in die Wasserführungsrinne 14 der darunterliegenden Wärmedämmplatte gelangt. Da die seitlich angrenzende nicht dargestellte Wärmedämmplatte diesen Bereich mit dem Deckstreifen völlig überdeckt, besteht keine Gefahr, daß Wasser in dem nicht von dem Lappen 61 überdeckten Bereich auf die Unterseite der Wärmedämmung gelangen kann.

Aufgrund der vorausstehenden Erlätuerungen ergibt sich, daß durch die Erfindung eine sichere Abdichtung gegen Zugluft bei einer sicheren Wasserführung in der Seitenverfalzung möglich ist, ohne daß dadurch die einfache Verlegbarkeit der einzelnen Wärmedämmplatten, selbste wenn diese in Folienschalen eingelegt sind, beeinträchtigt wird.

## Patentansprüche

1. Auf Dachsparren oder Dachlatten verlegbare Wärmedämmplatte, die an ihrem stufenfalzartig ausgebildeten firstseitigen Rand einen in der Eindeckung von der firstseitigen Nachbarplatte überlappten Auflagerstreifen, an ihrem stufenfalzartig ausgebildeten traufseitigen Rand einen den Auflagerstreifen der traufseitigen Nachbarplatte überlappenden Deckstreifen und an ihren seitlichen Rändern einen Seitenfalzteil bzw. einen komplementär dazu ausgebildeten Deckfalzteil zur Bildung einer Seitenverfalzung aufweist, die mit mindestens einer schräg zur Gefällerichtung verlaufenden Wasserführungsrinne versehen ist, deren Sohle von einer in oder unter der Oberseite des firstseitigen Auflagerstreifens liegenden Ebene bis zu einer über der Unterseite des traufseitigen Deckstreifens liegenden Ebene ansteigt, und die in ihrem firstseitigen auflagerstreifen eine Wassersammelrinne hat, deren tiefster Punkt am firstseitigen Ende eines die Platte in Gefällerichtung durchquerenden Wasserführungskanals liegt, dadurch gekennzeichnet, daß die seitlich an die Deckfläche (11) und an die Bodenfläche (16) der Wärmedämmplatte (10) sich anschließenden Stirnflächen der Randstreifen (15 bzw. 17) in Gefällerichtung verlaufen und daß zwischen diesen Stirnflächen (15 bzw. 17) und der dazwischenliegenden Wasserführungsrinne (14) jeweils eine in der Draufsicht keilförmige Zwischenfläche (22; 122 bzw. 23; 123) vorgesehen ist.

2. Wärmedämmplatte nach Anspruch 1, dadurch gekennzeichnet, daß die Zwischenflächen (22, 23) in der Draufsicht dreieckförmig ausgebildet und in Querrichtung gegenüber der Plattenhauptebene geneigt sind.

3. Wärmedämmplatte nach Anspruch 2, dadurch gekennzeichnet, daß die untere Begrenzungslinie der über der Wasserführungsrinne (14) liegenden Zwischenfläche (22) von der Ebene der Oberseite des firstseitigen Auflagerstreifens (12) bis etwa zum höchsten Punkt der Sohle der Wasserführungsrinne (14) im Bereich des traufseitigen Deckstreifens (13) und die obere Begrenzungslinie der unter der Wasserführungsrinne (14) liegenden Zwischenfläche (23) von der Ebene der Unterseite des traufseitigen Deckstreifens (13) bis etwa zum tiefsten Punkt der Sohle der Wasserführungsrinne (14) im Bereich des firstseitigen Auflagerstreifens (12) verläuft.

4. Wärmedämmplatte nach Anspruch 1, dadurch gekennzeichnet, daß die Zwischenflächen (122, 123) in der Draufsicht dreieckförmig ausgebildet sind und in Querrichtung parallel zur Plattenhauptebene verlaufen.

5. Wärmedämmplatte nach Anspruch 4, dadurch gekennzeichnet, daß die über der Wasserführungsrinne (14) liegende Zwischenfläche (122) von einer Ebene unter der Oberseite des firstseitigen Auflagerstreifens (12) bis etwa zum höchsten Punkt der Sohle der Wasserführungsrinne (14) im Bereich des traufseitigen Deckstreifens (13) und die unter der Wasserführungsrinne (14) liegende Zwischenfläche (123) von einer Ebene über der Unterseite des traufseitigen Deckstreifens (13) bis etwa zum tiefsten Punkt der Sohle der Wasserführungsrinne (14) im Bereich des firstseitigen Auflagerstreifens (12) verläuft.

6. Wärmedämmplatte nach Anspruch 4 oder 5, dadurch gekennzeichnet, daß zwischen der seitlich an die Deckfläche (11) sich anschließenden Stirnfläche (15) und der angrenzenden Zwischenfläche (122) des Seitenfalzteils eine in Gefällerichtung verlaufende Wasserführungsnut (50) angeordnet ist.

7. Wärmedämmplatte nach einem der Ansprüche 1 bis 6, dadurch gekennzeichnet, daß die schräg zur Gefällerichtung verlaufende Wasserführungsrinne (14) im Seitenfalzteil an ihrem firstseitigen Ende und im Deckfalzteil an ihrem traufseitigen Ende jeweils durch einen quer verlaufenden Abschlußsteg 130 bzw. 32) verschlossen ist, der durch eine Weiterführung des firstseitigen Auflagerstreifens (12) bzw. des traufseitigen Deckstreifens (13) gebildet ist, und daß die Endstirnflächen (41 bzw. 43) des Seitenfalzteils und des Deckfalzteils im Bereich des offenen Endes der Wasserführungsrinne (14) in der Weise schräg zur Plattenhauptebene verlaufen, daß sie sich in der Eindeckung bei einem im Rahmen des Falzspiels senkrecht zur Gefällerichtung erfolgenden Auseinanderziehen benachbarter Wärmedämmplatten (10) an die der Wasserführungsrinne (14) zugekehrte Fläche (42 bzw. 40) des betreffenden Abschlußstegs (32 bzw. 30) der benachbarten Wärmedämmplatte (10) anlegen.

8. Wärmedämmplatte nach einem der Ansprüche 4 bis 7, dadurch gekennzeichnet, daß die über der Wasserführungsrinne (14) liegende, in Querrichtung parallel zur Plattenhauptebene verlaufende Zwischenfläche (122) des Seitenfalzteils an ihrem firstseitigen Ende durch einen über die Ebene des firstseitigen Auflagerstreifens (12) hochragenden Quersteg (45) begrenzt ist, dem eine entsprechende Ausnehmung (46) in der Unterseite des Deckfalzteils zugeordnet ist.

## Revendications

1. Panneau d'isolation thermique pouvant être posé sur des chevrons ou des lattes de toiture, qui à son bord côté faîte formé à la manière d'une feuillure à gradins, présente dans la toiture une bande d'appui chevauchée par le panneau voisin côté faîte, en son bord côté gouttière formé à la manière d'une feuillure à gradins, une bande de recouvrement chevauchant la bande d'appui du panneau voisin côté gouttière et en ses bords latéraux une partie de feuillure latérale et une partie de feuillure de couverture formée de manière complémentaire pour former une feuillure latérale qui est pourvue au moins d'une rigole conductrice d'eau disposée obliquement par rapport au sens de la pente, dont le fond remonte à partir d'un plan situé dans ou sous la face supérieure de la bande d'appui côté faîte jusqu'à un plan au-dessous de la face inférieure de la bande de recouvrement côté gouttière, et qui, dans sa bande d'appui côté faîte, comporte une rigole d'accumulation de l'eau dont le point le plus bas se trouve à l'extrémité côté faîte d'un canal conducteur d'eau traversant le panneau en direction de la pente, caractérisé en ce que les faces frontales des bandes de bordure (15 ou 17), suivant latéralement la face supérieure (11) et la surface de fond (16) du panneau d'isolation, s'étendent en direction de la pente et qu'entre chaque face frontale (15 ou 17) et la rigole conductrice d'eau (14) située entre deux est prévue une surface intermédiaire (22; 122 ou 23; 123) qui, vue d'en haut, a la forme d'un cône.

2. Panneau d'isolation thermique selon la revendication 1, caractérisé en ce que les surfaces intermédiaires (22, 23), vues d'en haut, ont une forme triangulaire et sont inclinées en sens transversal par rapport au plan principal du panneau.

3. Panneau d'isolation thermique selon la revendication 2, caractérisé en ce que la ligne de délimitation inférieure de la surface intermédiaire (22) située au-dessus de la rigole conductrice d'eau (14) s'étend du plan de la face supérieure de la bande côté faîte (12) jusqu'environ au point le plus élevé du fond de la rigole conductrice d'eau (14) dans la zone de la bande de recouvrement (13) côté gouttière et que la ligne de délimitation de la surface intermédiaire (23) située au-dessous de la rigole conductrice d'eau (14) s'étend du plan de la face inférieure de la bande de recouvrement (13) côté gouttière jusqu'environ au point le plus bas du fond de la rigole conductrice d'eau (14) dans la zone de la bande d'appui (12) côté faîte.

4. Panneau d'isolation thermique selon la revendication 1, caractérisé en ce que les surfaces intermédiaires (122, 123) ont une forme triangulaire vues d'en haut et s'éendent en sens transversal parallèlement au plan principal du panneau.

5. Panneau d'isolation thermique selon la revendication 4, caractérisé en ce que la surface intermédiaire (122) située au-dessus de la rigole conductrice d'eau (14) s'étend d'un plan au-dessous de la face supérieure de la bande d'appui (12) côté faîte jusqu'environ au point le plus élevé du fond de la rigole conductrice d'eau (14) dans la zone de la bande de recouvrement (13) côté gouttière et que la surface intermédiaire (123), située au-dessous de la rigole conductrice d'eau, s'étend d'un plan au-dessus de la face inférieure de la bande de recouvrement (13) côté gouttière jusqu'environ au point le plus bas du fond de la rigole conductrice d'eau (14) dans la zone de la bande d'appui côté faîte (12).

6. Panneau d'isolation thermique selon les revendications 4 ou 5, caractérisé en ce qu'entre la face frontale (15) suivant latéralement la surface de couverture (11) et la surface intermédiaire (122) voisine de la partie de feuillure latérale, une rainure conductrice d'eau (50) est disposée dans le sens de la pente.

7. Panneau d'isolation thermique selon l'une des revendications 1 à 6, caractérisé en ce que la rigole conductrice d'eau (14), disposée obliquement par rapport à la pente, est fermée par une traverse de bord (30 ou 32) s'étendanttransversa- lement à l'extrémité côté faîte de la partie de feuillure latérale et à l'extrémité côté gouttière de la partie de feuillure de couverture, traverse qui est formée par un prolongement de la bande d'appui (12) côté faîte et un prolongement de la bande de recouvrement (13) côté gouttière, et que les surfaces frontales terminales (41 et 43) de la partie de feuillure latérale et de la partie de feuillure de couverture dans la zone de l'extrémité ouverte de la rigole conductrice d'eau (14) s'étendent obliquement par rapport au plan principal du panneau de manière à ce que, lors d'un écartement de deux panneaux d'isolation thermiques (10) voisins se produisant dans le cadre du jeu de feuillure perpendiculairement par rapport à la pente, elles reposent dans la toiture sur la face (42 et 40) de la traverse de bord (32 et 30) du panneau d'isolation thermique voisin (10) qui est dirigée vers la rigole conductrice d'eau (14).

8. Panneau d'isolation thermique selon l'une des revendications 4 à 7, caractérisé en ce que la surface intermédiaire (122) de la partie de feuillure latérale, se trouvant au-dessus de la rigole conductrice d'eau (14) et s'étendant en sens transversal parallèlement au plan principal du panneau, est délimitée en son extrémité côté faîte par une baguette transversale (45) en saillie par rapport au plan de la bande d'appui (12) côté faîte, à laquelle est associée une échancrure correspondante (46) dans la face inférieure de la partie de feuillure de couverture.

## Claims

1. Heat insulation panel to be laid upon roof rafters or roof battens, being provided on its ridge-side rabbet edge with an abutment strip which is overlapped by the ridge-side adjacent panel on roofing, on its eaves-side rabbet edge with a cover strip overlapping the abutment strip of its eaves-side adjacent panel, and on its lateral edges being provided with a lateral rabbet part or a cover part complementary thereto respectively for forming a lateral rabbet joint, said panel being provided with at least one water-conducting groove extending in a slanting position with respect to the head direction, the bottom of said groove ascending from a plane situated in or below the upper face of the ridge-side abutment strip up to a plane situated above the lower face of the eaves-side cover strip, and which has a water-collecting groove in its ridge-side abutment strip, the lowermost point of which is located at the ridge-side end of a water-conducting channel crossing the panel in head direction, characterized in that said front surfaces (15 or 17) of said marginal strips laterally adjacent to said cover face (11) and to said bottom face (16) on the heat insulating panel (10) extend in head direction, and that an intermediate face (22; 122 or 23; 123) being wedge-shaped in top view is provided between such front surfaces (15 or 17) and the water-conducting groove (14) located in between.

2. Heat insulation panel according to Claim 1, characterized in that said intermedaite faces (22, 23) are shaped in triangular form in top view and are in a slanting position with respect to the main plane of the panels in transverse direction.

3. Heat insulation panel according to Claim 2, characterized in that the lower boundary line of the said intermediate face (22) lying above the water-conducting groove (14) extends from the plane of the upper side of the ridge-side abutment strip (12) up to approximately the uppermost point of the bottom of the said water-conducting groove (14) in the area of the eaves-side cover strip (13), and the upper boundary line of the intermediate face (23) lying below the water-conducting groove (14) extends from the plane of the bottom side of the eaves-side cover strip (13) down to approximately the lowermost point of the bottom of the said water-conducting groove (14) in the area of the ridge-side abutment strip (12).

4. Heat insulation panel according to Claim 1, characterized in that the said intermediate faces (122, 123) are triangular-shaped in top view and extend in transverse direction parallel with respect to the panel main plane.

5. Heat insulation panel according to Claim 4, characterized in that the intermediate face (122) lying above the said water-conducting groove (14) extends from a plane situated below the upper side of the ridge-side abutment strip (12) up to approximately the uppermost point of the bottom of the said water-conducting groove (14) in the area of the eaves-side cover strip (13), and the intermediate face (123) lying below the water-conducting groove (14) extends from a plane situated above the lower face of the eaves-side cover strip (13) down to approximately the lowermost point of the bottom of the said water-conducting groove (14) in the area of the ridge-side abutment strip (12).

6. Heat insulation panel according to Claims 4 or 5, characterized in that a water-conducting groove (50) is disposed between the front face (15) laterally adjacent to the cover face (11) and the adjacent intermediate face (122) of the lateral rabbet part, which extends in head direction.

7. Heat insulation panel according to any of the Claims 1 through 6, characterized in that the water-conducting groove (14) extending in slanting position with respect to the head direction is closed by a transverse closing crosspiece (30 or 32 respectively) each, i.e. at its ridge-side end in the lateral rabbet part, and at its eaves-side end in the cover rabbet part, said crosspiece being formed by an extension of the ridge-side abutment strip (12) or the eaves-side cover strip (13) respectively, and that the end front faces (41 or 43 respectively) of the lateral rabbet part and the cover rabbet part extend in a slanting position with respect to the panel main plane in the area of the open end of said water-conducting groove (14), so that they get into touch with the surface (42 or 40 respectively) of the respective closing crosspiece (32 or 30 respectively) of the adjacent heat insulation panel (10), which faces the water-conducting groove (14), while being drawn apart in rectangular direction with respect to the head within the rabbet clearance on roofing.

8. Heat insulation panel according to any one of the claims 4 through 7, characterized in that the intermediate face (122) of the said lateral rabbet part situated above the water-conducting groove (14) and extending in transverse direction parllel with respect to the panel main plane is terminated by a transverse crosspiece (45) standing up above the plane of the ridge-side abutment strip (12), to which a matching recess (46) in the lower side of the cover rabbet part is coordinated.
